# EUROPÄISCHE PATENTSCHRIFT

(11) **EP 0 602 061 B1**
(45) Veröffentlichungstag und Bekanntmachung des Hinweises auf die Patenterteilung: **10.04.1996**
(21) Anmeldenummer: 92916909.2
(22) Anmeldetag: 17.08.1992
(51) Int. Cl.: A44B 19/32

(54) **VERFAHREN ZUR HERSTELLUNG EINES WASSERDICHTEN REISSVERSCHLUSSES**
METHOD OF MANUFACTURING A WATERPROOF ZIP CLOSURE
PROCEDE POUR LA FABRICATION D'UNE FERMETURE A GLISSIERE ETANCHE A L'EAU

(30) Priorität: 03.09.1991 DE 4129191
(43) Veröffentlichungstag der Anmeldung: 22.06.1994
(73) Patentinhaber: ORTLIEB, Hartmut, D-90431 Nürnberg (DE)
(72) Erfinder: ORTLIEB, Hartmut, D-90431 Nürnberg (DE)
(74) Vertreter: Merten, Fritz
(86) Internationale Anmeldenummer: DE9200688
(87) Internationale Veröffentlichungsnummer: WO9304605

(56) Entgegenhaltungen:
- DE-A- 1 610 446
- DE-B- 1 930 446
- GB-A- 1 129 368
- US-A- 3 591 914
- US-A- 4 112 150

## Beschreibung

Die Erfindung betrifft ein Verfahren zur Herstellung eines wasserdichten Reißverschlusses mit den Merkmalen des Oberbegriffs des Anspruchs 1.

Wasserdichte Reißverschlüsse, bestehend aus zwei mit jeweils einem Reißverschlußband verbundenen Zahnreihen, wobei die Zahnreihen mittels eines Schiebers miteinander in Eingriff gebracht und wieder getrennt werden können, und wobei die Reißverschlüsse im Bereich der Zahnreihen ein Dichtungsmittel aufweist, welches bei geschlossenem Reißverschluß zwangsweise dichtend aneinander anliegen, sind vielfach bekannt.

So zeigen beispielsweise die EP 0 210 632 B1 oder die DE 37 15 068 wasserdichte Reißverschlüsse, bei dem das Reißverschlußband um die Zähnchen herumgeführt wird, so daß die Bänder der beiden Seiten im geschlossenen Zustand aneinanderliegen. Nachteilig an dieser Ausführung ist einerseits das aufwendige Herstellungsverfahren und andererseits, daß preiswerte und gängige Reißverschlußtypen, wie z.B. solche aus Kunststoffspiralen nicht mit den bekannten Dichtungsmitteln versehen werden können. Darüber hinaus sind die bekannten Verfahren zur Herstellung wasserdichter Reißverschlüsse nicht variabel, was die Einstellung der Elastizität, der Dichtigkeit und der Handhabbarkeit betrifft.

Verfahren zur kontinuierlichen Herstellung von wasserdichten Reißverschlüssen sind aus den US-A-4,112,150 und DE-B-19 30 446 bekannt, wobei in der erstgenannten Schrift kontinuierlich flüssiger Dichtstoff zugeführt wird, der mittels einer Vakuumquelle zwischen die Reißverschlußglieder gezogen wird und die letztere Schrift das thermische Aufbringen von Dichtungsleisten lehrt.

Aufgabe der Erfindung ist es, ein Verfahren für die Herstellung eines wasserdichten Reißverschlusses aufzuzeigen. Aufgabe der Erfindung ist es weiter auch, ein Verfahren für die kontinuierliche Herstellung eines wasserdichten Reißverschlusses aufzuzeigen, bei dem je nach Anwendungsfall die Elastizität, die Dichtigkeit und die Handhabbarkeit, z.B. leicht- oder schwergängig, leicht zu variieren sind.

Diese Aufgabe wird mit den in dem kennzeichenden Teil des Anspruchs 1, genannten Merkmalen gelöst. Fortführungen der Erfindung und besondere Ausführungen sind in den weiteren Ansprüchen umfaßt.

Erfindungsgemäß ist das Dichtungsmittel zur Abdichtung des geschlossenen Reißverschlusses ein zwischen den einzelnen Zähnen befindliches elastisches Gummi- oder Kunststoffmaterial, wobei zwischen dem elastischen Gummi- oder Kunststoffmaterial und dem Reißverschlußband, sowie gegebenenfalls den Zähnen eine innige Verbindung durch Kleben oder Aufvulkanisieren besteht.

Vorteilhafterweise besteht das Kunststoffmaterial aus einem thermoplastischen Elastomer. Als besonders brauchbar hat sich Polyurethan erwiesen, da dieses Eigenschaften aufweist, wie starke Klebeeigenschaften, hohe Elastizität und hohe Abriebfestigkeit, die es für die Realisierung der Erfindung besonders geeignet machen. Darüber hinaus können Materialien wie Polyurethan leicht weiterverarbeitet werden, z.B. durch Anbringung von Endstücken durch Anschweißen oder Anspritzen. Auch können so hergestellte Reißverschlüsse gut mit Kleidungsstücken oder Taschen aus oder beschichtet mit z.B. PVC oder Polyurethan durch z.B. Anschweißen verbunden werden.

Erfindungsgemäß können alle bekannten Reißverschlußarten verwendet werden. Vorteilhafterweise werden preiswerte (z.B. Meterware) Reißverschlüsse eingesetzt. Als besonders vorteilhaft hat sich erwiesen, einfache Kunststoffspiralreißverschlüsse zu verwenden, da diese eine gute Verbindbarkeit mit dem elastischen, thermoplastischen Kunststoffmaterial und insbesondere zu Polyurethan aufweisen und da diese zweitens eine Eigenelastizität aufweisen, die für das erfindungsgemäße Verfahren von Vorteil ist. Der Kunststoff, aus dem die Kunststoffspiralen bestehen, ist nach einer besonderen Ausführung der Erfindung ein Polytetrafluorethylen (PTFE), da dieses besonders verschleißfest und hitzbeständig ist. Da es für das erfindungsgemäße Verfahren für Bedeutung sein kann, daß die Zähne nicht mit dem Dichtungsmittel verkleben, sind auch die abweisenden Eigenschaften des PTFE erwünscht.

Dieses erfindungsgemäße Verfahren zur Herstellung eines wasserdichten Reißverschlusses besteht, nach einer ersten Ausführung, aus den folgenden Schritten:
- ein Reißverschluß mit Reißverschlußbändern wird im geschlossenen Zustand mit verflüssigtem elastischem thermoplastischem Material durchtränkt und beschichtet,
- der Reißverschluß wird einer Kühlstrecke zugeleitet, wobei gleichzeitig die Reißverschlußbänder seitlich mit einer Kraft auseinandergezogen werden, die die korrespondierenden Zähnchenspitzen definiert aneinanderpreßt, diese jedoch nicht trennt, wodurch das plastisch werdende thermoplastische Material an den Zahnspitzen zwischen die Zähne verdrängt wird und der Reißverschluß unter Vorspannung gesetzt wird, wobei das thermoplastische Material zwischen und an beiden Zahnreihen weiterhin homogen in sich verbunden bleibt,
- der Reißverschluß wird einer Bremsstation und danach einer Abzugstation zugeführt, wobei der Reißverschluß zwischen den Stationen über einen Keil geführt und kontinuierlich geöffnet wird, wobei an oder vor dem Keil ein Messer zur Durchtrennung des thermoplastischen Materials angeordnet ist,
- der fertige wasserdichte Reißverschluß wird wieder geschlossen.

Ein alternatives Verfahren besteht aus den Schritten:
- ein Reißverschluß mit Reißverschlußbändern wird im geschlossenen Zustand in einen Extruder geführt, dort durch einen Keil geöffnet, mit verflüssigtem thermoplastischem Material durchtränkt, beschichtet und wieder geschlossen,
- der Reißverschluß wird einer Kühlstrecke zugeleitet, wobei gleichzeitig die Reißverschlußbänder seitlich mit einer Kraft auseinandergezogen werden, die die korrespondierenden Zähnchenspitzen innen definiert aneinanderpreßt, diese jedoch nicht trennt, wodurch das plastisch werdende thermoplastische Material an den Zahnspitzen zwischen die Zähne verdrängt wird und der Reißverschluß unter Vorspannung gesetzt wird, wobei das thermoplastische Material zwischen beiden Zahnreihen weiterhin homogen in sich verbunden bleibt,
- der Reißverschluß wird einer Bremsstation und danach einer Abzugstation zugeführt, wobei der Reißverschluß zwischen den Stationen über einen Keil geführt und kontinuierlich geöffnet wird, wobei an oder vor dem Keil ein Messer zur Durchtrennung des thermoplastischen Materials angeordnet ist,
- der fertige wasserdichte Reißverschluß wird wieder geschlossen.

Ein weiteres erfindungsgemäßes Verfahren zur Herstellung eines wasserdichten Reißverschlusses sieht die Schritte vor:
- ein Reißverschluß mit Reißverschlußbändern wird im geschlossenen Zustand mit Kautschuk durchtränkt und beschichtet,
- der Reißverschluß wird einer Vulkanisationsstation zugeleitet, wobei gleichzeitig die Reißverschlußbänder seitlich mit einer Kraft auseinandergezogen werden, die die korrespondierenden Zähnchenspitzen innen definiert aneinanderpreßt, diese jedoch nicht trennt, wodurch der Kautschuk an den Zahnspitzen zwischen die Zähne verdrängt wird und der Reißverschluß unter Vorspannung gesetzt wird, wobei der vulkanisierte Kautschuk zwischen beiden Zahnreihen weiterhin homogen in sich verbunden bleibt,
- der Reißverschluß wird einer Bremsstation und danach einer Abzugstation zugeführt, wobei der Reißverschluß zwischen den Stationen über einen Keil geführt und kontinuierlich geöffnet wird, wobei an oder vor dem Keil ein Messer zur Durchtrennung des vulkanisierten Kautschuks angeordnet ist,
- der fertige wasserdichte Reißverschluß wird wieder geschlossen.

Im Folgenden wird eine bevorzugte Ausführung der Erfindung anhand eines Fließschemas (Fig. 1) näher erläutert.

Der konfektionierte (z.B. Meterware) Reißverschluß, vorzugsweise ein Kunststoffspiralreißverschluß, befindet sich zunächst auf einer Abwickelstation. Für die Vorbearbeitung hat es sich als vorteilhaft erwiesen, die Zahnreihen und das Reißverschlußband vorzubehandeln. So können die Reißverschlußbänder mit einem Haftvermittler für das thermoplastische Material behandelt werden und die Zähnchenspitzen mit einem Trennmittel beschichtet werden. Diese Vorbearbeitung kann sowohl vor dem Einbringen des Reißverschlusses in die Abwickelstation, als auch unmittelbar nach dem Abwickeln durchgeführt werden. Die Kunststoffspiralen können auch bereits vor dem Vernähen mit dem Reißverschlußband mit dem Trennmittel beschichtet werden.

Von der Abwickelstation wird der geschlossene Reißverschluß der Düse eines Extruders zugeführt, wobei der Extruder den Reißverschluß mit verflüssigtem thermoplastischen Kunststoffmaterial, vorzugsweise Polyurethan, durchtränkt und beschichtet.

Bereits vor diesem Vorgang, vorteilhafterweise jedoch unmittelbar danach, werden die Reißverschlußbänder definiert in Querrichtung auseinandergezogen, wodurch die korrespondierenden Zähnchenspitzen aneinandergepreßt, jedoch nicht getrennt, werden. Das sich plastifizierende thermoplastische Kunststoffmaterial, das gleichzeitig einer Kühlstation, z.B. einem Wasserbad, zugeleitet wird, wird an den Zahnspitzen zwischen die Zähne verdrängt, bzw. befindet sich dort nicht, wenn die Reißverschlußbänder vor dem Beschichten bereits quer gespannt werden.

Die Querspannvorrichtung, um den Reißverschluß auseinanderzuziehen, besteht beispielsweise aus zwei Nadelbändern, die jeweils um zwei oder mehr Rollen laufen. Die Nadelbänder sind geführt und gespannt. Sie laufen in einem definierten Winkel fast parallel zueinander. Hierbei laufen die sich gegenüberliegenden Nadeln kontinuierlich auseinander. Die Nadelbänder können angetrieben oder nicht angetrieben sein.

Das thermoplastische Kunststoffmaterial erstarrt im Kühlbecken. Dadurch bleiben die Kunststoffzähne der beiden Zahnreihen gegeneinander auch weiter in Vorspannung, wenn der Reißverschluß die Kühlstation verläßt und die Nadelbänder nicht mehr greifen.

Von der Kühlstation wird der Reißverschluß kontinuierlich zunächst einer Bremsstation und später einer Abzugstation zugeführt, wodurch eine Längsspannung erzielt wird. Zwischen der Brems- und der Abzugstation ist ein Trenn- und Schneidkeil angeordnet, bzw. sind eine Trenn- und eine Schneidstation angeordnet. Der Trennkeil öffnet den Reißverschluß kontinuierlich über eine gewisse Zahl von Zähnen, z.B. 1 bis 8 Zähnen. Dadurch wird das thermoplastische, elastische Kunststoffmaterial auseinandergezogen und kann von einem Messer, welches an oder vor dem Keil angeordnet ist, getrennt werden, ohne daß die Reißverschlußzähne beschädigt werden.

Gleichzeitig verliert der Reißverschluß seine in Querrichtung wirkende Vorspannung. Die Reißverschlußbänder sind mit dem thermoplastischen Kunststoffmaterial beschichtet und das erstarrte Kunststoffmaterial füllt den Bereich zwischen den einzelnen Zähnen aus.

Nach der Trenn- und Schneidstation wird der Reißverschluß durch einen Reißverschlußschieber wieder verschlossen und einer Abzugstation und schließlich einer Aufwickelstation zugeführt. Das Schließen des Reißverschlusses kann auch nach der Abzugstation durchgeführt werden. Der geschlossene Reißverschluß weist wieder eine Querspannung auf, da die ineinander verhakten Zahnreihen das Kunststoffmaterial, welches durch den Schneidvorgang nicht reduziert wurde, zusammenpressen.

Der durch das erfindungsgemäße Verfahren hergestellte Reißverschluß weist zwischen den einzelnen Zähnen seiner Zahnreihen soviel thermoplastisches, elastisches Kunststoffmaterial auf, daß dieses im geschlossenen Zustand des Reißverschlusses fest aneinandergepreßt ist. Da auch das Reißverschlußband mit dem thermoplastischen Material überzogen ist, wird ein einfach hergestellter, besonders preiswerter wasserdichter Reißverschluß erhalten.

## Patentansprüche

1. Verfahren zur kontinuierlichen Herstellung eines wasserdichten spiralförmigen Reißverschlusses mit Reißverschlußbändern,
wobei die geschlossenen Reißverschlußbänder mit einem Kunststoffmaterial oder einem Kautschuk durchtränkt und beschichtet werden, wobei die Reißverschlußbänder bis zur Erstarrung des Kunststoffmaterials, bzw. Vulkanisierung des Kautschukes seitlich mit einer Kraft auseinandergezogen werden, die die korrespondierenden Zähnchenspitzen innen definiert aneinanderpreßt, diese jedoch nicht trennt, wodurch das plastisch werdende Kunststoffmaterial, bzw. der plastische werdende Kautschuk an den Zahnspitzen zwischen die Zähne verdrängt wird und der Reißverschluß unter Vorspannung gesetzt wird, wobei das Kunststoffmaterial, bzw. der Kautschuk zwischen beiden Zahnreihen weiterhin homogen in sich verbunden bleibt,
und wobei das erstarrte Kunststoffmaterial, bzw. der erstarrte Kautschuk in der Länge mittels eines Messers getrennt wird,
**dadurch gekennzeichnet**,
daß die geschlossenen Reißverschlußbänder zuerst mit dem Kunststoffmaterial, bzw. dem Kautschuk durchtränkt und beschichtet werden, wobei das Kunststoffmaterial ein thermoplastisches Material ist,
daß der Reißverschluß danach einer Kühlstrecke, bzw. einer Vulkanisationsstation zugeleitet wird, wobei die Reißverschlußbänder mit der besagten Kraft seitlich auseinandergezogen werden,
daß der Reißverschluß danach einer Bremsstation und dann einer Abzugstation zugeführt wird, wobei der Reißverschluß zwischen den Stationen über einen Keil geführt und kontinuierlich geöffnet wird, wobei an oder vor dem Keil das Messer zur Durchtrennung des thermoplastischen Materials, bzw. des vulkanisierten Kautschuks angeordnet ist, und
daß schließlich der fertige Reißverschluß wieder geschlossen wird.

2. Verfahren nach Anspruch 1,
**dadurch gekennzeichnet**,
daß die Reißverschlußbänder bereits vor der Beschichtung mit dem thermoplastischen Kunstoffmaterial seitlich auseinandergezogen, jedoch nicht getrennt werden, wobei die korrespondierenden Zähnchen definiert aneinandergepreßt werden.

3. Verfahren nach Anspruch 1,
**dadurch gekennzeichnet**,
daß die Reißverschlußbänder vor dem Tränken und Beschichten mit dem thermoplastischen Material mit einem Haftvermittler für dieses behandelt werden.

4. Verfahren nach Anspruch 1,
**dadurch gekennzeichnet**,
daß die die Zahnreihen bildenden Kunststoffspiralen mindestens im Zähnchenbereich vor dem Tränken und Beschichten mit dem thermoplastischen Material und ggf. vor dem Verbinden mit dem Reißverschlußband mit einem Trennmittel beschichtet werden.

5. Verfahren nach Anspruch 1,
**dadurch gekennzeichnet**,
daß die Reißverschlußbänder am Schluß des Verfahrens durch Aufkleben, Auflaminieren oder dergleichen mit einem thermoplastischen Material beschichtet werden.

## Claims

1. A method for continuously producing a waterproof helical coil zip fastener with zip fastener tapes, wherein the closed zip fastener tapes are impregnated and coated with a plastics material or a rubber, wherein the zip fastener tapes are pulled apart sideways, until the plastics material hardens or the rubber is vulcanized, with a force which presses the corresponding tips of the teeth together on the inside in a defined manner, but does not separate them, as a result of which the plasticizing plastics material, or the plasticizing rubber, on the tips of the teeth is forced between the teeth, and the zip fastener is prestressed, wherein the plastics material, or the rubber, between the two rows of teeth continues to remain homogeneously bonded together, and wherein the hardened plastics material, or the hardened rubber, is severed lengthwise by means of a knife,
characterized in that closed zip fastener tapes are first impregnated and coated with the plastics material, or the rubber, wherein the plastics material is a thermoplastic material, in that the zip fastener is thereafter passed to a cooling stage, or a vulcanization station, wherein the zip fastener tapes are pulled apart sideways with the aforesaid force, in that the zip fastener is thereafter conveyed to a delay station and then to a take-off station, wherein the zip fastener is guided between the stations via a wedge and is continuously opened, wherein the knife for severing the thermoplastic material, or the vulcanized rubber, is arranged on or in front of the wedge, and in that, finally, the finished zip fastener is closed again.

2. A method according to claim 1, characterized in that the zip fastener tapes are pulled apart, but not separated, before being coated with the thermoplastic plastics material, wherein the corresponding teeth are pressed together in a defined manner.

3. A method according to claim 1, characterized in that before being impregnated and coated with the thermoplastic material, the zip fastener tapes are treated with an adhesion promoter for the said thermoplastic material.

4. A method according to claim 1, characterized in that the plastics coils forming the rows of teeth are coated, at least in the region of the teeth, with a parting agent before being impregnated and coated with the thermoplastic material and, if appropriate, before being attached to the zip fastener tape.

5. A method according to claim 1, characterized in that at the end of the method, the zip fastener tapes are coated with a thermoplastic material, applied by adhesion or lamination or the like.

## Revendications

1. Procédé de fabrication continue d'une fermeture à glissière, spirale, étanche à l'eau, comportant des bandes de fermeture à glissière, dans lequel les bandes fermées de la fermeture à glissière sont imprégnées ou enduites d'un matériau plastique ou d'un caoutchouc, les bandes de la fermeture à glissière étant, jusqu'à la solidification du matériau plastique ou jusqu'à la vulcanisation du caoutchouc, écartées latéralement l'une de l'autre avec une force qui appuie les unes contre l'autre, vers l'intérieur et d'une manière parfaitement définie, les pointes correspondantes des dents, mais sans les séparer, ce qui fait que le matériau plastique en cours de plastification, ou le caoutchouc en cours de plastification se trouvant au niveau des pointes des dents, est déplacé entre les dents, la fermeture à glissière étant mise en pré-tension, le matériau plastique, ou le caoutchouc situé entre les deux rangées de dents, restant assemblé à lui-même d'une manière essentiellement homogène, le matériau plastique solidifié, ou encore le caoutchouc solidifié, étant séparé dans le sens de sa longueur à l'aide d'une lamette, caractérisé en ce que les bandes fermées de la fermeture à glissière sont d'abord imprégnées et enduites du matériau plastique ou du caoutchouc, le matériau plastique étant un matériau thermoplastique ; que la fermeture à glissière est ensuite envoyée à un parcours de refroidissement ou à une station de vulcanisation, les bandes de la fermeture à glissière étant écartées l'une de l'autre latéralement avec la force mentionnée ci-dessus ; que la fermeture à glissière est ensuite envoyée à une station de freinage, puis à une station de décharge, la fermeture à glissière étant guidée sur une cale entre les stations et subissant une ouverture d'une manière continue, la lamette destinée à séparer le matériau thermoplastique ou le caoutchouc vulcanisé étant disposée contre la cale ou en avant de cette dernière ; et que la fermeture à glissière finie est finalement refermée.

2. Procédé selon la revendication 1, caractérisé en ce que les bandes de la fermeture à glissière sont écartées latéralement l'une de l'autre déjà avant l'enduction par le matériau plastique thermoplastique, mais ne sont pas séparées, les dents correspondantes étant appuyées les unes contre les autres d'une manière définie.

3. Procédé selon la revendication 1, caractérisé en ce que les bandes de la fermeture à glissière sont, avant imprégnation et enduction par le matériau thermoplastique, traitées par un promoteur d'adhérence pour ce dernier.

4. Procédé selon la revendication 1, caractérisé en ce que les spirales plastiques formant les rangées de dents sont, au moins dans la zone des dents, enduites du matériau plastique avant l'imprégnation et l'enduction, et éventuellement d'un agent de séparation, avant assemblage avec la bande de la fermeture à glissière.

5. Procédé selon la revendication 1, caractérisé en ce que les bandes de la fermeture à glissière sont, à la fin de l'opération, enduites d'un matériau thermoplastique par collage, contrecollage ou analogues.
